# DEMANDE DE BREVET EUROPEEN

(11) **EP 0 046 433 A1**
(43) Date de publication de la demande: **24.02.1982**
(21) Numéro de dépôt: 81401291.0
(22) Date de dépôt: 11.08.1981
(51) Int. Cl.: A47B 83/02

(54) **Ensemble mobilier comprenant une table et au moins un meuble accessoire associé à la table**

(30) Priorité: 20.08.1980 FR 8018240
(71) Demandeur: Courty, Michel, F-93500 Pantin (FR)
(72) Inventeur: Courty, Michel, F-93500 Pantin (FR)
(74) Mandataire: Gorree, Jean-Michel

(57) **Abrégé**

L'ensemble mobilier comprend une table (1) reposant sur quatre pieds (2) et possédant un plateau supérieur (3); entre son plateau (3) et l'extrémité inférieure de ses pieds (2), on dispose un plateau inférieur (4) fixé à la partie inférieure desdits pieds. Ce plateau inférieur (4) est agencé pour recevoir plusieurs meubles accessoires (5) pouvant constituer des tablettes de desserte ou des tabourets.

## Description

La présente invention concerne des perfectionnements apportés aux ensembles mobiliers comprenant une table, munie d'un plateau reposant sur au moins un pied, et au moins un meuble accessoire, tel que tabouret, petite table de desserte, etc., distinct de la table et amovible.

L'invention a essentiellement pour but de faciliter le déplacement des ensembles mobiliers du genre mentionné et de faire en sorte qu'il ne soit pas nécessaire-de transporter un par un les éléments constitutifs de l'ensemble, comme cela est habituellement pratiqué d'une façon fastidieuse.

L'invention a également pour but de faciliter le rangement du ou des meubles accessoires et de faire-en sorte qu'ils puissent rester en permanence, y compris au cours des périodes de non-utilisation, à proximité immédiate de la table à laquelle ils sont associés.

L'invention a encore pour but de faciliter le nettoyage du sol au voisinage de l'ensemble mobilier, sans qu'il soit nécessaire de déplacer les meubles accessoires pour procéder au nettoyage sous la table.

L'invention a en outre pour but de réduire à un minimum la surface occupée au sol par l'ensemble mobilier considéré, notamment au cours des périodes où il n'est pas utilisé.

A ces fins, l'ensemble mobilier conforme à l'invention se caractérise en ce que la table comporte en outre, disposés entre son plateau et l'extrémité inférieure de son ou ses pieds, des moyens de support solidaires du ou desdits pieds et agencés pour supporter le meuble accessoire lorsque celui-ci n'est pas utilisé, et en ce que ledit meuble accessoire est conformé, notamment pour ce qui concerne sa hauteur, pour pouvoir être disposé sur les susdits moyens de support, entre ceux-ci et le plateau de la table.

Grâce à cet agencement, l'ensemble mobilier peut être déplacé d'un bloc, table et meubles accessoires, et en une seule fois. Les meubles accessoires sont en permanence disponibles à proximité de la table, et il n'est plus besoin de les ranger en des emplacements dispersés en raison d'un manque de place. Du fait que les meubles accessoires sont rangés dans la table, l'accès au sol situé sous la table ou au voisinage immédiat de celle-ci se trouve libéré, facilitant ainsi le nettoyage et évitant, pour procéder audit nettoyage, la nécessité de déplacer les meubles entourant la table. Enfin, les abords immédiats de la table sont libérés, ce qui accroît d'autant la place disponible dans la pièce.

Pour que les meubles accessoires puissent avoir une hauteur suffisante à leur fonction, par exemple dans le cas de tabourets, il est nécessaire de dégager une hauteur suffisante sous le plateau de la table : pour cela, les moyens de support sont disposés au voisinage des extrémités inférieures du ou des pieds de la table.

Les moyens de support peuvent être agencés de toute manière appropriée pour l'usage envisagé, notamment être constitués soit par un plateau, soit par un treillis qui, éventuellement, peuvent s'étendre entre tous les pieds de la table lorsque celle-ci en possède plusieurs et être solidaires desdits pieds.

Dans un mode de réalisation avantageux, les moyens de support sont agencés, et notamment dimensionnés, pour recevoir plusieurs meubles accessoires. Pour faciliter le rangement de ces derniers, il est alors souhaitable que les m6yens de support comportent des moyens matérialisant les emplacements respectifs des meubles accessoires. Dans un exemple de réalisation s'appliquant en particulier au cas ou les moyens de support sont constitués par un plateau, les moyens de matérialisation sont constitués par des tasseaux posés à plat sur ledit plateau.

L'invention sera mieux comprise à la lecture de la description qui suit de deux de ses modes de réalisation représentés respectivement aux figures 1 et 2 du dessin annexé.

Comme représenté à la figure 1, une table 1, reposant sur quatre pieds 2, possède un plateau supérieur 3 constituant le plateau normal de la table conservant sa fonction habituelle.

La table 1 est en outre munie d'un plateau inférieur 4 s'étendant entre les quatre pieds 2 et fixé à la partie inférieure de ces derniers.

Le plateau 4 conserve donc une fonction connue en soi d'entretoisement des pieds 2.

Toutefois, le plateau inférieur 4 est en outre agencé pour recevoir plusieurs (en_{.}l'occurrence six) meubles accessoires 5 pouvant constituer soit des tablettes de desserte, soit des tabourets, sans bien entendu que soient exclus d'autres types de meubles accessoires destinés à d'autres usages que ceux envisagés ici.

A cet effet, il convient que la hauteur libre sous le plateau supérieur 3 soit suffisante pour le passage des meubles accessoires 5, de même qu'il convient que la surface du plateau inférieur 4 soit suffisante pour recevoir le nombre requis de meubles accessoires 5.

Pour faciliter le rangement des meubles accessoires 5 sur le plateau inférieur 4, on peut prévoir sur ce dernier de matérialiser les emplacements de chaque meuble 4. Par exemple, comme représenté à la figure 1, on fixe à plat sur le plateau 4 des tasseaux 6 disposés en croix délimitant six emplacements 7 (dans cet exemple particulier).

La figure 2 représente une table monopode 8 comportant un plateau rond 9 reposant sur un pied central 10.

Vers sa base, le pied 10 supporte un treillis 11, de même forme (circulaire) que le plateau 9 et constitué par exemple par un assemblage de barreaux. Ce treillis présente un maillage suffisamment serré pour que des meubles accessoires, tels que des tabourets 12, puissent être disposés dessus de façon stable. Comme représenté sur la figure 2, le treillis 11 peut être constitué par deux éléments tubulaires annulaires 13, 14 de rayons différents entourant le pied 10 et réunis entre eux et audit pied par des segments tubulaires radiants 15.

Grâce aux dispositions qui viennent d'être décrites, il est désormais aisé de déplacer en une seule fois table et meubles accessoires, en même temps que, lorsqu'ils ne sont pas utilisés, les meubles accessoires sont rangés sur leur lieu même d'emploi, tout en dégageant les abords immédiats de la table pour accroître la place disponible autour de celle-ci et faciliter le nettoyage du sol avoisinant.

Comme il va de soi et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes, notamment celles selon lesquelles l'ensemble mobilier est réalisé en tout matériau approprié tel que bois, matière plastique, métal ou tout matériau composite.

## Revendications

1 - Ensemble mobilier comprenant une table, munie d'un plateau reposant sur au moins un pied, et au moins un meuble accessoire, tel que tabouret, petite table de desserte, etc., distinct de la table et amovible, caractérisé en ce que la table comporte en outre, disposés entre son plateau et l'extrémité inférieure de son ou ses pieds, des moyens de support solidaires du ou desdits pieds et agencés pour supporter le meuble accessoire lorsque celui-ci n'est pas utilisé, et en ce que ledit meuble accessoire est conformé, notamment pour ce qui concerne sa hauteur, pour pouvoir être disposé sur les susdits moyens de support, entre ceux-ci et le plateau de la table.

2 - Ensemble mobilier selon la revendication 1, caractérisé en ce que les moyens de support sont disposés au voisinage des extrémités inférieures du ou des pieds de la table.

3 - Ensemble mobilier selon la revendication 1 ou 2, caractérisé en ce que les moyens de support sont constitués par un plateau.

4 - Ensemble mobilier selon la revendication 1 ou 2, caractérisé en ce que les moyens de support sont constitués par un treillis.

5 - Ensemble mobilier selon l'une quelconque des revendications 1 à 4, caractérisé en ce que les moyens de support s'étendent entre tous les pieds de la table et sont solidaires de tous lesdits pieds.

6 - Ensemble mobilier selon l'une quelconque des re- vèndications précédentes, caractérisé en ce que les moyens de support sont agencés pour recevoir plusieurs meubles accessoires.

7 - Ensemble mobilier selon la revendication 6, caractérisé en ce qu'il est prévu, sur les moyens de support, des moyens matérialisant les emplacements respectifs des meubles accessoires.

8 - Ensemble mobilier selon les revendications 3 et 7, caractérisé en ce que les moyens de matérialisation sont constitués par des tasseaux fixés à plat sur le plateau inférieur et délimitant entre eux les emplacements respectifs des meubles accessoires.
